# EUROPÄISCHE PATENTANMELDUNG

(11) **EP 0 443 200 A1**
(43) Veröffentlichungstag der Anmeldung: **28.08.1991**
(21) Anmeldenummer: 90125473.0
(22) Anmeldetag: 24.12.1990
(51) Int. Cl.: B25H 3/00

(54) **Box für Schraubendrehereinsätze**

(30) Priorität: 22.02.1990 DE 4005573
(71) Anmelder: WILLI HAHN GmbH & CO. KG, D-78136 Schonach (DE)
(72) Erfinder: Kienzler, Werner, W-7745 Schonach (DE)
(74) Vertreter: Patentanwälte Westphal, Buchner, Mussgnug Neunert, Göhring

(57) **Zusammenfassung**

Eine Box für Schraubendrehereinsätze (Bits) besteht aus einem quaderförmigen Gehäuse (1) und einem in diesem Gehäuse (1) einschiebbaren Schieberteil (2), in welchem die Bits (7) klemmbar gehalten werden. Weiter ist an dem Schieberteil (2) ein Bitshalter (6) klemmbar gehalten. Der Bitshalter (6) kann in eine Sechskantaufnahme (3) des Gehäuseteils (1) eingesetzt werden, um die Box als Behelfswerkzeug zu verwenden.

## Beschreibung

Die Erfindung betrifft eine Box für Schraubendrehereinsätze gemäß dem Oberbegriff des Anspruchs 1.

Zur Aufbewahrung von Schraubendreher-Einsätzen (Bits) sind flachrunde oder tonnenförmige Boxen bekannt. Bei diesen Boxen ist die Entnahme und das Einordnen der Bits umständlich. Die tonnenförmigen Boxen weisen eine Sechskantaufnahme für einen Bitshalter auf und können dadurch als Behelfsschraubendreher verwendet werden. Die Abmessungen dieser bekannten Boxen sind relativ groß, so daß sie sich wenig dazu eignen, als Taschenbox bequem mitgenommen zu werden.

Aus der EP-B-O 155 996 ist eine Box der eingangs genannten Gattung bekannt, die sich bezüglich der Abmessungen und der Form besser als Taschenbox eignet. Die bis auf die abgerundeten Enden quaderförmige Box weist Magazine auf, in welchen die Bits aufbewahrt werden und die durch drehbare Deckel verschlossen sind. Weiter ist in der Box ein Aufnahmefach für einen Schraubendrehergriff vorgesehen, welches durch einen Schiebedeckel verschlossen ist. Die Handhabung dieser Box ist umständlich. Einerseits sind nämlich die Bits in den Magazinen schlecht sichtbar, so daß die Auswahl des geeigneten Bits schwierig ist. Andererseits muß der Schraubendrehergriff gesondert entnommen werden. Schließlich weist auch diese Box noch relativ große Abmessungen auf, da sie den gesamten Schraubendrehergriff aufnimmt.

Der Erfindung liegt die Aufgabe zugrunde, eine kompaktere und damit gebrauchsfreundlichere Box der angegebenen Gattung zu schaffen.

Die Aufgabe wird erfindungsgemäß durch die im Kennzeichen des Anspruchs 1 angegebenen Merkmale gelöst.

Die Unteransprüche beziehen sich auf vorteilhafte Ausführungsformen der Erfindung.

Die Box besteht aus einem Gehäuseteil und einem Schieberteil. Die Aufbewahrung der Schraubendrehereinsätze (Bits) und eines Schraubendrehereinsatz-Schaftes (Bitshalter) erfolgt im Schieberteil, während das Gehäuseteil durch eine Sechskantaufnahme für den Bitshalter als Schraubendrehergriff einsetzbar ist. Damit besteht die Möglichkeit, diese Box als Behelfsschraubendreher einzusetzen. Da die Box nur den als kurzer Schaft ausgebildeten Bitshalter aufnimmt, weist sie geringe Abmesungen auf und ist handlich.

Für einen einfachen und übersichtlichen Zugriff auf einzelne Bits und den Bitshalter sind diese Teile ausschließlich im Schieberteil gehalten. Dieses Schieberteil ist ausziehbar im Gehäuseteil geführt und kann für eine leichte Zugänglichkeit der Bits aus der Box herausgezogen werden.

In seinen jeweiligen Endpositionen - eingeschoben/herausgezogen - wird das Schieberteil mittels an den Innenwänden des Gehäuses angebrachten Rastnasen fixiert. Das Schieberteil weist ein Schieberbett auf, in welchem ein Klemmeinsatz für die Bits angebracht ist, der zum Beispiel gemäß DE-GM 88 01 835 ausgeführt sein kann. An der von dem Klemmeinsatz abgewandten Seite des Schieberbettes wird der Bitshalter parallel zum Schieberbett gehaltert. Hierzu sind eine Klemmfeder und ein kugelförmiger Zapfen vorgesehen, der in seiner Form dem Innensechskant des Bitshalters angenähert ist. Der Bitshalter wird mit seinem Innensechskant auf den Zapfen gesteckt und mit seinem Außensechskant in die Klemmfeder gedrückt. Diese Klemmlagerung fixiert den Bitshalter an dem Schieberbett und verhindert ein Herausfallen beim Öffnen der Box, was die Handhabung, insbesondere bei einhändigem Gebrauch, erleichtert. Eine vor der Klemmfeder angeordnete Führung unterstützt das lagerichtige Einsetzen des Bitshalters.

Eine am Schieberbett senkrecht angesetzte Schieberkappe bildet bei geschlossener Box einen Gehäusedeckel. Seitlich am Gehäusedeckel angebrachte Griffflächen greifen in entsprechende Aussparungen der Gehäuseseitenwand ein. Mit Zeigefinger und Daumen einer Hand gefaßt, wird das Schieberteil aus dem Gehäuse gezogen, so daß Bits und Bitshalter entnommen werden können.

An einer senkrecht zu den Griffflächen angelegten Durchgangsbohrung kann die Box aufgehängt werden.

Ein Ausführungsbeispiel der Erfindung ist in der Zeichnung dargestellt und wird im folgenden erläutert. Es zeigen:
- Figur 1: die Box im geschlossenen Zustand,
- Figur 2: die Box im geöffneten Zustand,
- Figur 3: einen Längsschnitt durch die geöffnete Box,
- Figur 4: einen Schnitt längs der Linie IV-IV in Figur 3.

Die Box setzt sich zusammen aus einem quaderförmigen Gehäuseteil 1 und einem Schieberteil 2. Das Gehäuseteil 1 weist stirnseitig flächenmittig einen nach innen ragenden Stutzen mit einer Sechskantaufnahme 3 auf. In das Gehäuseteil 1 läßt sich von der entgegengesetzten offenen Stirnseite das Schieberteil 2 einführen, das an seinem Ende eine Schieberkappe 19 aufweist, die bei eingeschobenem Schieberteil 2 als Verschlußdeckel des Gehäuseteils 1 dient. Eine Führung 13 für das Schieberteil 2 verläuft an den Innenwänden des Gehäuseteils 1 in Längsrichtung. Angrenzend an die offene Stirnseite sind im Gehäuseteil 1 zwei einander gegenüberliegende Aussparungen 17 angebracht, die Griffflächen 5 des Schieberteils 2 im geschlossenen Zustand der Box aufnehmen. Seitlich der Aussparungen 17 sind auf der Innenfläche der Gehäusewand quer zur Führung 13 zwei einander gegenüberliegende Anschlagnasen 15 angeordnet. Das Schieberteil 2 weist ein in Längsrichtung laufendes U-förmiges Schieberbett 18 auf. In diesem Schieberbett 18 ist ein Klemmeinsatz 8, wie er in DE-GM 88 01 835 beschrieben ist, mittels Nasen 9 eingerastet. In dem Klemmeinsatz 8 werden Bits 7 festgeklemmt. Auf der dem Klemmeinsatz 8 abgewandten Seite des Schieberbetts 18 ist an dessen innerem Ende ein mit seiner axialen Achse parallel zum Schieberbett 18 orientierter kugelförmiger Zapfen 10 angespritzt. An dem dem Zapfen 10 entgegengesetzten Ende ist senkrecht von dem Schieberbett 18 abstehend eine U-förmig ausgesparte Führung 12 zur Aufnahme des Bitshalters 6 angeordnet. Eine zweizüngige Klemmfeder 11 ist zwischen der Führung 12 und der Schieberkappe 19 des Schieberstegs 18 angespritzt.

Der zylindrische Bitshalter 6 ist an einem Ende mit einem Sechskant-Ansatz 20 und am anderen Ende mit einem Innensechskant versehen. Mit dem Innensechskant ist der Bitshalter 6 auf den Zapfen 10 steckbar und mit dem Sechskant-Ansatz 20 durch die Klemmfeder 11 klemmbar gelagert. Der Bitshalter 6 liegt in der Führung 12 parallel zum Schiebersteg 18 auf.

Ein Steg 16 ist quer zur Einschubrichtung auf den Seitenflächen des Schieberbetts 18 nahe der Schieberkappe 19 angeordnet und rastet im eingeschobenen Zustand des Schieberteils 2 hinter die Anschlagnase 15 zur Sicherung des Schieberteils 2 in dem Gehäuseteil 1 im geschlossenen Zustand der Box.

Am inneren Ende des Schieberteils 2 ist außen auf den Seitenflächen des Schieberbettes 18 jeweils ein Anschlag 14 quer zur Einschubrichtung angeordnet, der bei ausgezogenem Schieberteil 2 gegen die Anschlagnase 15 stößt, wodurch ein vollständiges Herausziehen des Schieberteils 2 aus dem Gehäuseteil 1 verhindert wird.

Im Bereich der Griffflächen 5 ist das Schieberteil 2 mit einer Durchgangsbohrung versehen, an der die Box aufgehängt werden kann.

## Patentansprüche

1. Box für Schraubendreher-Einsätze (Bits) gekennzeichnet durch ein quaderförmiges Gehäuseteil (1) und ein Schieberteil (2), das durch eine offene Stirnfläche in das Gehäuseteil (1) einschiebbar ist und die Bits (7) klemmend aufnimmt.

2. Box nach Anspruch 1, dadurch gekennzeichnet, daß das Gehäuseteil (1) in der der offenen Stirnfläche entgegengesetzten Stirnseite eine Mehrkantaufnahme (3) zur verdrehfesten Aufnahme eines Bitshalters (6) aufweist.

3. Box nach Anspruch 1 und/oder 2, dadurch gekennzeichnet, daß an einem einschiebbaren Schieberbett (18) des Schieberteils (2) ein Klemmeinsatz (8) zum Klemmen der Bits (7) befestigt, vorzugsweise eingeklebt oder mittels Rastnasen (9) verrastet ist.

4. Box nach wenigstens einem der vorhergehenden Ansprüche, dadurch gekennzeichnet, daß an dem Schieberteil (2) parallel zur Einschubrichtung der Bitshalter (6) festklemmbar ist.

5. Box nach Anspruch 4, dadurch gekennzeichnet, daß der Bitshalter (6) an seinem einen Ende auf einen Zapfen (10) des Schieberbetts (18) steckbar und mit seinem anderen Ende in einer Klemmfeder (11) des Schieberbetts (18) klemmbar ist.

6. Box nach wenigstens einem der vorhergehenden Ansprüche, dadurch gekennzeichnet, daß das Schieberteil (2) in an den Innenwänden des Gehäuseteils (1) angeordneten Führungen (14) geführt ist und wenigstens einen Anschlag (14) aufweist, der bei herausgezogenem Schieberteil (2) an einer Anschlagnase (15) an den Innenwänden des Gehäuseteils (1) anstößt und ein vollständiges Herausziehen des Schiebertils (2) verhindert.

7. Box nach wenigstens einem der vorhergehenden Ansprüche, dadurch gekennzeichnet, daß das Schieberteil (2) wenigstens einen Steg (16) ausfweist, der bei geschlossener Box hinter eine Anschlagnase (15) des Gehäuseteils (1) einrastet.

8. Box nach wenigstens einem der vorhergehenden Ansprüche, dadurch gekennzeichnet, daß am Schieberteil (2) endseitig eine Schieberkappe (19) angeordnet ist, die die offene Stirnseite des Gehäuseteils (1) verschließt und seitlich angeformte Griffflächen (5) aufweist.

9. Box nach Anspruch 8, dadurch gekennzeichnet, daß das Schieberteil (2) im Bereich der Griffflächen (5) eine quer zur Einschubrichtung verlaufende Durchgangsbohrung (4) aufweist.
